# EUROPÄISCHE PATENTSCHRIFT

(11) **EP 2 745 728 B1**
(45) Veröffentlichungstag und Bekanntmachung des Hinweises auf die Patenterteilung: **09.09.2015**
(21) Anmeldenummer: 13198048.4
(22) Anmeldetag: 18.12.2013
(51) Int. Cl.: A45D 2/00, A45D 1/28

(54) **Haarglätter**
Hair straightener
Dispositif de lissage des cheveux

(30) Priorität: 20.12.2012 DE 102012224043
(43) Veröffentlichungstag der Anmeldung: 25.06.2014
(73) Patentinhaber: BSH Hausgeräte GmbH, 81739 München (DE)
(72) Erfinder: Altmann, Berthold, 83374 Oderberg (DE); Blischke, Daniela, 83349 Palling (DE); Copitzky, Thomas, Dr., 83278 Traunstein (DE); Hafer, Christian, Dr., 85435 Erding (DE)

(56) Entgegenhaltungen:
- EP-A1- 2 386 219
- EP-A2- 2 110 040
- WO-A1-2012/093045
- DE-A1-102010 002 795
- US-A1- 2012 227 758

## Beschreibung

Die vorliegende Erfindung betrifft einen Haarglätter.

Herkömmliche Haarglätter zum Glätten von Haaren umfassen zwei gelenkig aneinander gelagerte Arme, an welchen eine erste bzw. zweite Glättplatte angeordnet ist. Üblicherweise ist zumindest eine der beiden Glättplatten heizbar. Zum Glätten der Haare werden diese in einem geöffneten Zustand der beiden Arme zwischen die beiden Glättplatten gelegt und anschließend die beiden Arme in einen geschlossenen Zustand überführt. Oftmals wird das zu glättende Haar in Strähnen zwischen die beiden Glättplatten gelegt.

Ein erster wichtiger Parameter, welcher für das erzielte Glättergebnis von Bedeutung ist, ist die Temperatur der zwischen den Glättplatten angeordneten Haare, welche mittels der beheizbaren Glättplatte(n) beeinflusst werden kann. Ein zweiter wichtiger Parameter ist der Wert der beim Glätten der Haare durch den Haarglätter auf die Haare erzeugten Zugkraft. Diese Zugkraft entsteht, wenn der Haarglätter vom Kopf des Benutzers weg in Richtung der Haarspitzen der zu glättenden Haare bewegt wird, so dass die zu glättenden Haare durch die Glättplatten gezogen werden. In herkömmlichen Haarglättern stützen sich die Glättplatten häufig mittels geeigneter Federelemente federelastisch an den Armen des Haarglätters ab, so dass die Oberflächen der Glättplatten auf die zwischen den Glättplatten angeordneten Haare bzw. Haarsträhnen gedrückt werden.

Ein Nachteil derartiger Haarglätter besteht darin, dass häufig nur ein Teilabschnitt der zu glättenden Haare unter Erzeugung o.g. Zugkraft von den Glättplatten zusammengepresst wird, während ein oder mehrere Teilabschnitte der zu glättenden Haare, an welchen die Glättplatten nicht anliegen, beim Glättvorgang nicht wie gewünscht unter Zug stehen und somit nicht auf optimale Weise geglättet werden. Dies gilt insbesondere, wenn die Glättplatte - wie in technisch sehr einfach aufgebauten herkömmlichen Haarglättern üblich - nicht federnd an den beweglichen Armen des Haarglätters gelagert, sondern starr mit diesen verbunden sind. Ursache dafür, dass die zu glättenden Haare nicht vollständig von den Glättplatten kontaktiert und zusammengepresst werden, kann beispielsweise eine strähnenartige Anordnung der zu glättenden Haare im Haarglätter mit abschnittsweise variierendem Strähnendurchmesser der Haarsträhnen sein. In Abschnitten mit geringerem Strähnendurchmesser kann es zu o.g. beabstandeter Anordnung der Glättplatten zu den Haarsträhnen kommen.

Aus der Druckschrift WO 2012/093045 A1 ist beispielsweise ein Haarglätter bekannt, dessen Glättelement eine Mehrzahl von unabhängigen Elementen aufweisen kann.

Die vorliegende Erfindung befasst sich mit dem Problem, für einen Haarglätter der eingangs genannten Art eine verbesserte Ausführungsform anzugeben, welche sich insbesondere durch einen optimierten Glätteffekt, der möglichst auf alle zwischen den Armen angeordnete Haare wirkt, auszeichnet.

Das vorangehend genannte Problem wird gelöst durch den Gegenstand des unabhängigen Patentanspruchs 1. Bevorzugte Ausführungsformen sind Gegenstand der abhängigen Ansprüche.

Die vorliegende Erfindung beruht auf dem allgemeinen Gedanken, wenigstens die erste der beiden Glättplatten des Haarglätters mit wenigstens zwei relativ zueinander beweglichen Plattensegmenten auszubilden, die jeweils am ersten Arm des Haarglätters angeordnet sind. Diese wenigstens zwei Plattensegmente können mit ihrer Oberfläche abschnittsweise und unabhängig voneinander an den zu glättenden Haaren/Haarsträhnen zur Anlage gebracht werden, auch wenn der Strähnendurchmesser der zwischen den Glättplatten angeordneten Haarsträhnen abschnittsweise variiert, In diesem Fall können die wenigstens zwei Plattensegmente entsprechend abschnittsweise auf Haarsträhnen-Abschnitten mit unterschiedlichem Durchmesser gedrückt und auf diesen zur Anlage gebracht werden. Dies führt insgesamt zu einem verbesserten Glätteffekt in den zu glättenden Haaren, da im Optimalfall auf alle Haarsträhnen-Abschnitte der zu glättenden Haare eine für einen maximalen Glätteffekt benötigte Zugkraft erzeugt wird. Mittels der erfindungsgemäßen Ausbildung mit der Glättplatte mit Plattensegmenten wird also vermieden, dass einzelne Abschnitte der zu glättenden Haare bzw. Haarsträhnen während des Glättvorgangs im Abstand zu der ersten Glättplatte angeordnet sind, so dass in diesem Bereich keine Zugkraft auf die zu glättenden Haare erzeugt werden kann.

Mit zunehmender Anzahl an Plattensegmenten wird eine weitere Verbesserung hinsichtlich der abschnittsweisen Anlage der einzelnen Plattensegmente an die zu glättenden Haare erzielt. Selbstverständlich kann auch daran gedacht sein, nicht nur eine Glättplatte mit wenigstens zwei beweglichen Plattensegmenten vorzusehen; auch kann die zweite Glättplatte zwei oder mehr Plattensegmente, wie vorangehend erläutert, aufweisen.

In einer bevorzugten Ausführungsform ist jedes der wenigstens zwei Plattensegmente mittels einer jeweiligen individuellen Temperatur-Einstelleinrichtung individuell heizbar oder/und kühlbar. Auf diese Weise kann mittels der wenigstens zwei Plattensegmente nicht nur eine optimale Zugkraft in den zu glättenden Haaren erzielt werden, sondern auch die Temperatur der zu glättenden Haare positiv beeinflusst werden, was ebenfalls von Bedeutung für die Qualität des Glättergebnisses ist.

In einer zweckmäßigen Ausführungsform kann die jeweilige Temperatur-Einstelleinrichtung ein Heizelement oder/und ein Kühlelement aufweisen. Eine Kombination aus einem Heizelement und einem Kühlelement lässt sich beispielsweise auf einfache Weise mittels eines PTC-Elements realisieren. Mittels des Heizelements kann in dem zu glättenden Haar bzw. in den zu glättenden Haarsträhnen die für einen optimalen Glättvorgang erforderliche Temperatur eingestellt werden. In einer besonders bevorzugten Ausführungsform können die beiden Glättplatten derart aufgebaut sein, dass einerseits ein guter Wärmeübergang zwischen den Glättplatten bzw. deren Plattensegmenten und den zu glättenden Haaren möglich ist, andererseits jedoch eine möglichst geringe Reibung am Haar beim Bewegen durch den Haarglätter bewirkt wird. Selbstverständlich kann in Varianten auch daran gedacht sein, dass mehrere oder sogar alle Plattensegmente jeweils über ein eigenes Heiz- bzw. Kühlelement verfügen.

In einer besonders bevorzugten Ausführungsform kann sich jedes Plattensegment jeweils mittels wenigstens eines individuellen Federelements an dem ersten Arm des Haarglätters federelastisch abstützen. Die Plattensegmente sind also gegen die zu glättenden Haare/Haarsträhnen abschnittsweise vorgespannt und können somit auf optimale Weise über alle durch die Plattensegmente definierten Haarabschnitte bzw. Haarsträhnen-Abschnitte hinweg zum Erzeugen einer Zugkraft gegen die jeweiligen Haare- bzw. Haarsträhnen-Abschnitte gedrückt werden.

Um die Anlage der Oberflächen der Plattensegmente an den zu glättenden Haaren bzw. Haarsträhnen weiter zu verbessern, ist erfindungsgemäß vorgesehen, wenigstens zwei Plattensegmente entlang einer Querrichtung des ersten Arms des Haarglätters nebeneinander anzuordnen und ein bezüglich dieser Querrichtung erstes und letztes Plattenelement jeweils an einem Rand am ersten Arm des Haarglätters starr zu fixieren. Auf diese Weise kann erreicht werden, dass das erste und letzte Plattenelement bzgl. der Querrichtung jeweils nur nach innen, also zu den benachbarten Plattensegmenten hin, federelastisch ausgebildet sind. Somit kann sichergestellt werden, dass die Haare bzw. Haarsträhnen während des Glättvorgangs im Bereich der Plattensegmente verbleiben und diesen Bereich der Plattensegmente nicht auf unerwünschte Weise verlassen können. Alternativ zu einer starren Fixierung können sich erfindungsgemäß das erste und letzte Plattensegment auch jeweils mittels eines individuellen Rand-Federelements am ersten Arm abstützen. Das Rand-Federelement weist dabei eine höhere Federkonstante auf als die Federelemente zur Abstützung der zwischen dem ersten und letzten Plattensegment angeordneten Plattensegmente. Auf diese Weise kann ein bestimmtes Maß an Steifigkeit eingestellt werden, mit welchem das erste und letzte Plattensegment am ersten Arm befestigt oder sogar fixiert sind.

In einer vereinfachten und somit besonders kostengünstig herzustellenden Ausführungsform kann nur die erste Glättplatte wenigstens zwei zueinander bewegliche Plattensegmente umfassen, wohingegen die zweite Glättplatte einstückig ausgebildet sein kann. Selbstverständlich kann auch die zweite Glättplatte als Ganzes analog zu den einzelnen Plattensegmenten der ersten Glättplatte mittels geeigneter Federelemente federelastisch am zweiten Arm gelagert sein. Insbesondere kann sich die zweite Glättplatte in einer weiterbildenden Ausführungsform mittels einer Federeinrichtung, welche insbesondere ein erstes und zweites Federelement umfassen kann, am zweiten Arm des Haarglätters abstützen.

In einer weiterbildenden Ausführungsform können die beiden Glättplatten bzw. deren Plattensegmente jeweils eine Oberflächenbeschichtung aufweisen. Auf diese Weise wird die Lebensdauer des Haarglätters erhöht.

In einer besonders bevorzugten Ausführungsform kann die Oberflächenbeschichtung eine Solgel-Beschichtung oder eine PVD-Beschichtung oder eine CVD-Beschichtung oder eine thermisch gespritzte Beschichtung oder eine Lackierung oder Email oder Eloxal sein.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile beziehen.

Dabei zeigen, jeweils schematisch,
- Fig. 1: einen aus dem Stand der Technik bekannten Haarglätter,
- Fig. 2: ein Ausführungsbeispiel eines erfindungsgemäßen Haarglätters in einem grobschematischen Querschnitt,
- Fig. 3: eine erste Variante des Haarglätters der Figur 2 in einem grobschematischen Längsschnitt,
- Fig. 4: eine zweite Variante des Haarglätters der Figur 2 in einem grobschematischen Querschnitt.

In der Figur 1 ist ein herkömmlicher, aus dem Stand der Technik bekannter Haarglätter grobschematisch in einem Querschnitt dargestellt und mit dem Bezugszeichen 10 bezeichnet. Der Haarglätter 10 weist zwei gelenkig aneinander gelagerte Arme 11 a,b auf, an welchen eine erste bzw. zweite Glättplatte 12a,b angeordnet ist. Die beiden Glättplatten 12a,b stützen sich jeweils mittels Federelementen 13a,b federelastisch an den Armen 11 a,b ab.

Herkömmliche Haarglätter 10 mit einstückig ausgebildeten Glättplatten 12a,b weisen den Nachteil auf, dass bestimmte Abschnitte der zu glättenden Haare bzw. Haarsträhnen 14 aufgrund der starren Ausbildung der Glättplatten 12a, 12b nicht vollständig an den Glättplatten 12a,b anliegen, wenn die Dicke der Haare/Haarsträhnen 14 zwischen den Glättplatten 12a,b abschnittsweise variiert, In Abschnitten, in denen die Glättplatten 12a,b beabstandet zu den Haaren/Haarsträhnen 14 angeordnet sind (diese sind in der Figur 1 mit dem Bezugszeichen 16 bezeichnet), kann sich keine Zugkraft zum Glätten der Haare bzw. Haarsträhnen 14 aufbauen, was sich negativ auf den Glätteffekt in den zu glättenden Haaren/Haarsträhnen 14 auswirkt.

In der Figur 2 ist ein erfindungsgemäßer Haarglätter dargestellt und mit dem Bezugszeichen 1 bezeichnet. Der erfindungsgemäße Haarglätter 1 umfasst zwei gelenkig aneinander gelagerte Arme 2a, b, an welchen eine erste bzw. zweite Glättplatte 3a, b angeordnet ist, von denen zumindest eine beheizbar ausgebildet ist. Die erste Glättplatte 3a weist wenigstens zwei relativ zueinander beweglich angeordnete Plattensegmente 5 auf, die am ersten Arm 2a des Haarglätters 1 angeordnet sind. Exemplarisch sind in der Darstellung der Figur 1 vier solche Plattensegmente 5 gezeigt; es ist klar, dass in Varianten aber auch eine andere Anzahl an Plattensegmenten 5 vorgesehen sein kann.

Mittels der erfindungsgemäßen Plattensegmente 5 wird sichergestellt, dass auf alle Abschnitte der zwischen den beiden Glättplatten 3a, b angeordneten Haare bzw. Haarsträhnen 4 ein Anpressdruck ausgeübt wird, mittels welchem beim Bewegen der zu glättenden Haare bzw. Haarsträhnen 4 in Richtung L durch den Haarglätter 1 eine zum optimalen Glätten der Haare 4 erforderliche Zugkraft aufgebaut werden kann. Mittels der Plattensegmente 5 kann die aus solchen Plattensegmenten 5 ausgebildete Glättplatte 3a auch bei abschnittsweise variierender Dicke der Haare/Haarsträhnen 4 zum Aufbau eines Anpressdruckes bzw. einer Zugkraft auf die Haare/Haarsträhnen 4 gedrückt werden. Somit kann vermieden werden, dass die zu glättenden Haare/Haarsträhnen 4 in bestimmten Abschnitten der Glättplatten 3a,b beabstandet zwischen diesen angeordnet sind.

Selbstverständlich können die Plattensegmente 5 wie in der Darstellung der Figur 3 gezeigt auch entlang der Längsrichtung L des Haarglätters 1 nebeneinander angeordnet sein. Auch eine rasterartige Anordnung der Plattensegmente 5 in der Art eines zweidimensionalen Rasters in Längs- und Querrichtung des Haarglätters 1 ist in einer Variante Vorstellbar.

Betrachtet man nun wieder die Darstellung der Figur 2, so erkennt man, dass die zweite Glättplatte 3b einstückig ausgebildet ist. In einer nicht gezeigten Variante kann die zweite Glättplatte 3b aber auch mehrere Plattensegmente 5 aufweisen. Ebenso ist vorstellbar, dass nur die zweite Glättplatte 3b aus mehreren zueinander beweglichen Plattensegmenten 5 gebildet wird, wohingegen die Glättplatte 3a einstückig ausgebildet ist.

Aus der Darstellung der Figur 2 lässt sich entnehmen, dass sich jedes Plattensegment 5 mittels eines individuellen Federelements 6a am ersten Arm 2a des Haarglätters 1 federelastisch abstützten kann.

Gemäß einer in der Figur 4 gezeigten Variante des Haarglätters der Figur 2 sind ein bezüglich der Querrichtung erstes und letztes Plattensegment 7 jeweils an einem Rand 8 am ersten Arm 2a des Haarglätters starr fixiert. Alternativ ist es aber auch vorstellbar, das erste und letzte Plattensegment 7 mit nicht vollkommen starr zu fixieren, sondern analog zu den Federelementen 6a ebenfalls geeignete Federelemente zur Abstützung am ersten Arm 2a zu verwenden, welche jedoch eine höhere Federkonstante aufweisen als die Federelemente 6a. Durch Verwendung eines solchen Federelements mit im Vergleich zu den Federelementen 6a erhöhter Federkonstante kann das gewünschte Maß an Steifigkeit eingestellt werden, mit welcher die beiden Plattensegmente 7 am ersten Arm 2a befestigt sind. Auf diese Weise kann verhindert werden, dass die Haare/Haarsträhnen 4 in oder entgegen der Querrichtung Q der Glättplatten 3a, b diese während eines Glättvorgangs verlassen können.

Betrachtet man nun wieder die Darstellung der Figur 2, so erkennt man, dass auch die zweite Glättplatte 3b eine Federeinrichtung aufweisen kann, die ein erstes und zweites Federelement 6b umfassen kann, mittels welcher sich die zweite Glättplatte 3b am zweiten Arm 2b des Haarglätters 1 abstützt.

In einer weiterbildenden Variante können die Glättplatten 3a, b bzw. Plattensegmente 5, 7 jeweils eine Oberflächen-Beschichtung aufweisen, bei der es sich um eine Solgel-Beschichtung oder eine PVD-Beschichtung oder eine CVD-Beschichtung oder eine thermisch gespritzte Beschichtung oder eine Lackierung oder Email oder Eloxal handeln kann.

### Bezugszeichenliste

- 1: Haarglätter
- 2a,b: bewegliche Arme
- 3a,b: Glättplatte
- 4: Haare/Haarsträhnen
- 5: Plattensegment
- 6a,b: Federelement
- 7: erstes/letztes Plattensegment
- 8: Rand
- 10: Haarglätter (Stand der Technik)
- 11 a,b: bewegliche Arme
- 12a,b: Glättplatte
- 13a,b: Federelemente
- 14: Haare
- 15a,b: Oberfläche

## Patentansprüche

1. Haarglätter (1),
- mit zwei gelenkig aneinander gelagerten Armen (2a,b), an welchen eine erste bzw. zweite Glättplatte (3a,b) angeordnet ist, von denen zumindest eine beheizbar ist,
- wobei wenigstens die erste Glättplatte (3a) wenigstens zwei relativ zueinander bewegliche Plattensegmente (5), die am ersten Arm (2a) des Haarglätters angeordnet sind, umfasst; und wobei
wenigstens zwei Plattensegmente (5) entlang einer Querrichtung (Q) des ersten Arms (2a) nebeneinander angeordnet sind, **dadurch gekennzeichnet, dass**
- ein bezüglich der Querrichtung (Q) erstes und letztes Plattensegment (7) jeweils an einem Rand (8) am ersten Arm (2a) des Haarglätters (1) starr fixiert sind oder sich jeweils mittels eines individuellen Rand-Federelements am ersten Arm (2a) abstützen, welches eine höhere Federkonstante aufweist als die Federelemente (6a) zur Abstützung der zwischen dem ersten und letzten Plattensegment (7) angeordneten Plattensegmente (5).

2. Haarglätter nach Anspruch 1, **dadurch gekennzeichnet, dass** jedes der wenigstens zwei Plattensegmente (5) mittels einer jeweiligen individuellen Temperatur-Einstelleinrichtung individuell heizbar oder/und kühlbar ist.

3. Haarglätter nach Anspruch 2, **dadurch gekennzeichnet, dass** die jeweilige Temperatur-Einstelleinrichtung ein Heizelement oder/und ein Kühlelement, insbesondere ein PTC-Element, aufweist.

4. Haarglätter nach einem der Ansprüche 1 bis 3, **dadurch gekennzeichnet, dass** sich jedes Plattensegment (5) jeweils mittels wenigstens eines individuellen Federelements (6a) am ersten Arm (2a) des Haarglätters (1) federelastisch abstützt.

5. Haarglätter nach einem der vorhergehenden Ansprüche, **dadurch gekennzeichnet, dass** nur die erste Glättplatte (3a) wenigstens zwei zueinander bewegliche Plattensegmente (5) umfasst und die zweite Glättplatte (3b) einstückig ausgebildet ist.

6. Haarglätter nach Anspruch 5, **dadurch gekennzeichnet, dass** sich die zweite Glättplatte (3b) mittels einer Federeinrichtung, welche insbesondere ein erstes und zweites Federelement (6b) umfasst, an dem zweiten Arm (2b) des Haarglätters (1) abstützt.

7. Haarglätter nach einem der vorhergehenden Ansprüche, **dadurch gekennzeichnet, dass** die Glättplatten (3a,b) bzw. Plattensegmente (5) jeweils eine Oberflächenbeschichtung aufweisen.

8. Haarglätter nach Anspruch 7, **dadurch gekennzeichnet, dass** die Oberflächenbeschichtung eine Solgel-Beschichtung oder eine PVD-Beschichtung oder eine CVD-Beschichtung oder eine thermisch gespritzte Beschichtung, eine Lackierung, Email oder Eloxal ist.

## Claims

1. Hair straightener (1),
- having two arms (2a, b) mounted hinged to one another, on which a first or second smoothing plate (3a, b) is arranged, of which at least one can be heated,
- wherein at least the first smoothing plate (3a) includes at least two plate segments (5) which can be moved relative to one another and are arranged on the first arm (2a) of the hair straightener; and wherein
at least two plate segments (5) are arranged adjacent to one another along a transverse direction (Q) of the first arm (2a),
**characterised in that**
- a first and last plate segment (7), with respect to the transverse direction (Q), are rigidly fixed in each case to an edge (8) on the first arm (2a) of the hair straightener (1), or rest in each case against the first arm (2a) by means of an individual edge spring element, which has a higher spring constant than the spring elements (6a) for supporting the plate segments (5) arranged between the first and last plate segment (7).

2. Hair straightener according to claim 1, **characterised in that** each of the at least two plate segments (5) can be individually heated or/and cooled by means of a respective individual temperature adjustment facility.

3. Hair straightener according to claim 2, **characterised in that** the respective temperature adjustment facility comprises a heating element or/and a cooling element, in particular a PTC element.

4. Hair straightener according to one of claims 1 to 3, **characterised in that** each plate segment (5) rests in an elastically-sprung manner against the first arm (2a) of the hair straightener by means in each case of at least one individual spring element (6a).

5. Hair straightener according to one of the preceding claims, **characterised in that** only the first smoothing plate (3a) includes at least two plate segments (5) which can be moved relative to one another and the second smoothing plate (3b) is embodied in one piece.

6. Hair straightener according to claim 5, **characterised in that** the second smoothing plate (3b) rests against the second arm (2b) of the hair straightener (1) by means of a spring facility, which in particular includes a first and second spring element (6b).

7. Hair straightener according to one of the preceding claims, **characterised in that** the smoothing plates (3a, b) or plate segments (5) each have a surface coating.

8. Hair straightener according to claim 7, **characterised in that** the surface coating is a sol-gel coating or a PVD coating or a CVD coating or a thermally extruded coating, a paint, enamel or eloxal.

## Revendications

1. Fer à lisser les cheveux (1),
- avec deux bras (2a, 2b) montés articulés l'un au niveau de l'autre, au niveau desquels est agencée une première ou seconde plaque de lissage (3a, 3b), dont au moins une peut être chauffée,
- dans lequel au moins la première plaque de lissage (3a) comprend au moins deux segments de plaque (5) mobiles l'un par rapport à l'autre, qui sont agencés sur le premier bras (2a) du fer à lisser les cheveux ; et dans lequel
au moins deux segments de plaque (5) sont agencés l'un à côté de l'autre le long d'une direction transversale (Q) du premier bras (2a), **caractérisé en ce que**
- des premier et dernier, par rapport à la direction transversale (Q), segments de plaque (7) sont fixés rigides respectivement au niveau d'un bord (8) sur le premier bras (2a) du fer à lisser les cheveux ou s'appuient respectivement sur le premier bras (2a) au moyen d'un élément individuel de bord, formant ressort, qui présente une constante de ressort supérieure aux éléments formant ressort (6a) en vue d'un soutien des segments de plaque (5) agencés entre les premier et dernier segments de plaque (7).

2. Fer à lisser les cheveux selon la revendication 1, **caractérisé en ce que** chacun des au moins deux segments de plaque (5) peuvent être chauffés et/ou refroidis individuellement au moyen d'un appareil respectif individuel d'ajustement de température.

3. Fer à lisser les cheveux selon la revendication 2, **caractérisé en ce que** l'appareil respectif d'ajustement de température présente un élément de chauffage et/ou un élément de refroidissement, en particulier un élément à coefficient de température positif CTP.

4. Fer à lisser les cheveux selon l'une quelconque des revendications 1 à 3, **caractérisé en ce que** chaque segment de plaque (5) s'appuie avec une élasticité de ressort sur le premier bras (2a) du fer à lisser les cheveux (1) respectivement au moyen d'au moins un élément formant ressort (6a) individuel.

5. Fer à lisser les cheveux selon l'une quelconque des revendications précédentes, **caractérisé en ce que** seule la première plaque de lissage (3a) comprend au moins deux segments de plaque (5) mobiles l'un par rapport à l'autre et la seconde plaque de lissage (3b) est réalisée d'un seul tenant.

6. Fer à lisser les cheveux selon la revendication 5, **caractérisé en ce que** la seconde plaque de lissage (3b) s'appuie sur le second bras (2b) du fer à lisser les cheveux (1) au moyen d'un dispositif formant ressort qui comprend en particulier des premier et second éléments formant ressort (6b).

7. Fer à lisser les cheveux selon l'une quelconque des revendications précédentes, **caractérisé en ce que** les plaques de lissage (3a, 3b) ou les segments de plaque (5) présentent respectivement un revêtement de surface.

8. Fer à lisser les cheveux selon la revendication 7, **caractérisé en ce que** le revêtement de surface est un revêtement par procédé sol-gel ou un revêtement par dépôt physique en phase vapeur PVD ou un revêtement par dépôt chimique en phase vapeur CVD ou un revêtement projeté thermiquement, une laque, un émail ou une anodisation.
